# EUROPÄISCHE PATENTSCHRIFT

(11) **EP 0 412 477 B1**
(45) Veröffentlichungstag und Bekanntmachung des Hinweises auf die Patenterteilung: **22.12.1993**
(21) Anmeldenummer: 90115065.6
(22) Anmeldetag: 06.08.1990
(51) Int. Cl.: E02F 3/413, E02F 5/20, E02D 17/13

(54) **Zwangsgeführter Schlitzwandgreifer**
Grab bucket provided with anchoring means to the trench wall
Benne de forage comprenant des éléments d'encrage sur la paroi d'une tranchée

(30) Priorität: 05.08.1989 DE 3925960
(43) Veröffentlichungstag der Anmeldung: 13.02.1991
(73) Patentinhaber: Bauer Spezialtiefbau GmbH, 86522 Schrobenhausen (DE)
(72) Erfinder: Fromme, Theo, Dipl.-Ing., D-5407 Boppard (DE)
(74) Vertreter: Weber, Otto Ernst, Dipl.-Phys.

(56) Entgegenhaltungen:
- EP-A- 0 315 547
- DE-A- 3 805 868
- DE-C- 3 615 068
- FR-A- 1 459 297
- FR-A- 2 376 256

## Beschreibung

Die Erfindung betrifft einen zwangsgeführten Schlitzwandgreifer nach dem Oberbegriff des Anspruchs 1.

Bekannt sind Schlitzwandgreifer, die über einen Seilzug mit entsprechender Einscherung betätigt und gleichzeitig über das Hub- und Senkseil geführt werden. Der erforderliche Anpreßdruck beim Graben der Schaufeln stammt aus dem relativ schweren Schlitzwandgreifergewicht. Üblicherweise ist der Greiferrahmen oder Greiferkörper als ein Stahlfachwerk mit Längsstreben und vielen Querstreifen ähnlich Schotten ausgebildet und hat etwa die geometrische Breite des Schlitzes, eine Länge, die etwas kleiner als das Maß horizontal über die geschlossenen Schaufeln gemessen ist, und eine Höhe von mindestens zweimal der Länge. In besonderen Fällen, z. B. groben Tiefen werden zur Verbesserung der Führung auch Greiferkörper von 3 bis 4-mal der Länge verwendet.

Dabei bildet der Körper eine Führung gegen Verlauf des Schlitzes in der Y-Achse, d. h. quer zur Schlitz-Längsachse. In der X-Achse hat der Körper keine Führungsfunktion. Die Schlitzlänge entspricht dem größten Greifmaß der Schaufeln und ist daher wesentlich größer als die Länge des Körpers. Zur Einführung des Hub- und Senkseiles in den Greiferkörper dienen um 90° versetzte Abweiswalzen, die sich im Durchmesser oft als zu klein erweisen, wenn der Greifer abgelegt und aufgenommen wird. Denn dabei werden die Seile zu stark umgelenkt und oft so sehr geknickt, daß Litzenbrüche auftreten.

Bekannt ist ein seilgeführter Schlitzwandgreifer aus der DE-C- 36 15 068 C1 mit Fuhrungsrahmen, der sich horizontal gegen die Schlitzwände abstützt und damit dem Greifer mehr Richtungsstabilität geben soll, da der Schlitzwandgreifer während des Grabvorganges zwangsgeführt ist. Zusätzlaich ist der Führungsrahmen mit hydraulisch betätigten Druckplatten ausgestattet.

Bei anderen Schlitzwandgreifern wird der Grabvorgang über Hydrauliksysteme gesteuert, und der Greifer ist zur Richtungsstabilität mit einem Vierkant-Teleskoprohr verbunden, und wird über Seile in den Schlitz abgesenkt und gehoben. Das Gewicht des Vierkantrohres kann zur Aktivierung des Schaufel-Grabeffektes mit herangezogen werden.

Nachteilig bei diesem Stand der Technik ist, daß ein Schlitzwandgreifer mit Fuhrungsrahmen innerhalb eines mit Betonit gestützten Schlitzes nur bedingt einsetzbar ist. Bei rolligen Schlitzwänden z. B. in Kies und Sand läßt sich die Horizontalkraft nicht als eine begrenzte Flächenlast übertragen, da der Boden ähnlich einem Grundbruchvorgang ausweicht. Außerdem trägt das Gewicht der Führungsvorrichtung nicht zur Aktivierung des Grabeffektes bei, sondern ist mehr oder weniger eine Totlast, die vom Hubgerät zusätzlich mitbewegt werden muß. Bei den Greifern mit den fest verbundenen Vierkant-Teleskoprohren handelt es sich um Vorrichtungen, die zum Hub- oder Trägergerät noch zusätzliche Anbauelemente zur Führung des Vierkantrohres benötigen. Der eigentliche Schlitzwandgreifer ist relativ kurz und bietet keine Führungseigenschaften. Bewegungen des Baggerauslegers infolge der Lastwechsel werden auf das Vierkantrohr und damit auf den Schlitzwandgreifer übertragen. Hinzu kommt noch, daß das Vierkantrohr teleskopierbar ist, woraus eine gewisse Instabilität resultiert. Setzt man dieses Vierkantrohr zur Ballastierung auf den Schlitzwandgreifer auf, so sind alle Voraussetzungen für ein ungewolltes Verlaufen gegeben.

Zusammengefaßt erscheint bei dem genannten Stand der Technik als nachteilig, daß die Schlitzwandgreifer wegen des erforderlichen Anpreßdruckes schwer gebaut sind, und daher sind entsprechend schwere und große Hubgeräte und Bagger erforderlich, um einen wirtschaftlichen Grabfortschritt zu erzielen. Die erforderliche Zugkraft des Baggers setzt sich zusammen aus:
a) Eigengewicht des Greifers minus des Auftriebs in der Stützflüssigkeit,
b) Füllgewicht des Greifers minus des Auftriebs in der Stützflüssigkeit,
c) Strömungswiderstand und Kohäsion zwischen Greiferkörper und Suspension und
d) eventuell auftretende Verklemmungsreibung zwischen Greiferkörper und Schlitzwand.

Ferner ist nachteilig beim Stand der Technik, daß Grabungen mit schweren Schlitzwandgreifern dazu neigen, seitlich zu verlaufen, da der beschwerte, über dem Schwerpunkt angeordnete Greiferrahmen um den Auflagepunkt der Greiferschaufeln auf der Sohle kippt und die Schlitzwand nicht in gerader Richtung aushebt.

Der Erfindung liegt nun die Aufgabe zugrunde, einen zwangsgeführten Schlitzwandgreifer zu schaffen, welcher die hier aufgeführten Nachteile vermeidet und der bei wesentlich leichterer Bauweise einen hohen Anpreßdruck der Schaufeln auf die Sohle bewirkt. Dies ist deshalb von großer Bedeutung für eine gute Greiferarbeit, weil oftmals der auszuhebende Boden derart verfestigt ist, daß ein Schlitzwandgreifer auch bei Beschweren mit Ballast nicht eindringt. Ein wirtschaftlicher Grabfortschritt ist nicht zu erzielen.

Diese Aufgabe wird in erfinderischer Weise durch die kennzeichnenden Mekmale des Anspruchs 1 gelöst

Nach zweckmäßigen Ausgestaltungen der Erfindung kann das Drehwerkzeug eine Bohrschnecke oder eine Hakenspirale sein. Bei Verwendung einer Bohrschnecke wird der Boden, z. B. fest gelagerter Sand aufgelockert. Bei Schließen des Schlitzwandgreifers bricht der verfestigte Boden, der an den aufgelockerten angrenzt, ein und ein guter Füllgrad wird erreicht. Bei Verwendung einer Hakenspirale hakt sich der Schlitzwandbohrer im Boden, z. B. Ton fest.

Beim Schließen wird ein Aufwärtsbewegen vermieden und die Schaufeln graben sich ein.

Weitere, erfindungsgemäße Ausgestaltungen der Erfindung sind, daß die den Greiferrahmen bildenden vier am unteren Rollenblock gabelförmig angesetzten Stiele offene, parallel zur Greiferachse von der Stützflüssigkeit durchströmbare Hohlträger sind. Die Hohlräume der Stiele können auch mit einem Füllwerkstoff gleich oder schwerer als Stahl verfüllt sein. Ferner erscheint vorteilhaft, daß das an den Schaufeln und dem Seilrollenschlitten an den Lagern angelenkte Zug-Druckgestänge zwischen den Stielen innerhalb des Greiferrahmens verläuft, und daß der Lagerblock lösbar mit dem Greiferrahmen verbunden ist, daß das Querhaupt lösbar mit den Stielen verbunden ist und der Greiferrahmen nach Lösen und Entfernen des Querhauptes oben offen ist.

Der Greiferrahmen besteht im wesentlichen aus längsverlaufenden Stielen, Massiv- oder Hohlholmen, die entsprechend dem erforderlichen Gewicht oder der gewünschten Schwerpunktslage auch mit einem Schwermetall gefüllt sein können. Der Schaufellagerblock ist mit dem eigentlichen Rahmen lösbar verbunden und trägt für die Schaufeln entweder ein Mittellager oder zwei Außenlager.

Das Zug-Druckgestänge verläuft mittig zwischen den beiden Greiferrahmen-Stielen, es ist oben über versenkte Lager mit dem Seilrollen-Schlitten gelenkig verbunden. Den Abschluß des Greiferkörpers und gleichzeitig die lösbare Verbindung der Rahmen-Holme bildet das Querhaupt. Dadurch ist es möglich, den Seilrollen-Schlitten frei nach oben hin ausbauen zu können.

Wie erwähnt ist nachteilig beim Stand der Technik, daß Grabungen mit schweren Schlitzwandgreifern dazu neigen, seitlich zu verlaufen. Dies ist darauf zurückzuführen, daß der über dem Schwerpunkt angeordnete Greiferrahmen um den Auflagepunkt der Greiferschaufeln auf der Sohle unberechenbar abkippt und die Schlitzwand nicht in gerader Richtung aushebt.

Daher ist von besonderer Bedeutung, daß der Schlitzwandgreifer nach der Erfindung auch in gewissen Grenzen seitenlenkbar ist. Zu diesem Zweck ist nach einem wesentlichen Merkmale vorgesehen, daß mittels einer zwischen Rollenblock und Lagerblock quer zum Schlitzwandverlauf angeordneten Schlittenführung und einem am Rollenblock und Lagerblock angelenkten Hydraulikzylinder deren axiale Zuordnung zueinander quer zum Schlitzwandverlauf veränderbar ist.

Durch diese Ausbildungsweise ist es möglich, den die Greiferschaufeln tragenden Lagerblock gegenüber dem Greiferkörper bzw. Greiferrahmen seitlich um einige Zentimeter zu verschieben und dadurch eine Richtungsänderung herbeizuführen. Außerdem können erfindungsgemäß auch mittels zweier weiterer jeweils zwischen dem Querhaupt und den Querhauptaußenteilen angeordneter Schlittenführungen die Querhauptaußenteile gegenüber dem Querhaupt quer zum Schlitzwandverlauf verschoben werden, wodurch bei größeren Verschiebungen im Bereich der Greiferschaufeln eine Schrägstellung des Greiferkörpers bzw. Greiferrahmens vermieden oder verringert wird.

Nach einem wesentlichen weiteren Merkmal der Erfindung ist es auch möglich, den Lagerblock mit den daran gelagerten Greiferschaufeln gegenüber dem Greiferkörper bzw. Greifergestell zu verdrehen, um eine Richtungsänderung zu erzielen und damit da schon begonnene Verlaufen des Schlitzwandaushubs wieder zu korrigieren. Dies wird dadurch ermöglicht, daß zwischen dem Rollenblock und dem Lagerblock ein mittels einer Fixiervorrichtung feststellbares Spur-Drehlager angeordnet ist, mittels welchem der Lagerblock mittels des zwischen Rollenblock und Lagerblock angeordneten Hydraulikzylinders bei fixierter Schlittenführung der letztere gegenüber dem ersteren verdrehbar ist.

Weitere Vorteile der Erfindung bestehen noch darin, daß die Führung des erfindungsgemäßen Schlitzwandgreifers in dem Schlitz verbessert wird. Bei Festsitzen, Verklemmen oder Verkanten wird ein Wiederfreikommen des Schlitzwandgreifers unter Einfluß größerer Zugkräfte er2möglicht.

Dies wird dadurch erreicht, daß an dem Querhaupt Außenteile als zur Schlitzwand gerichtete Fuhrungselemente mit Gelenken nach unten hin abklappbar befestigt sind, um dem Greiferrahmen einen kleineren Querschnitt zu geben. Außerdem sind die Querhaupt-Außenteile mittels Überlastsicherungen befestigt, welche bei einer bestimmten Belastung brechen oder sich vom Querhaupt lösen.

Die an dem Querhaupt und den Stielen mittels eines Stutzgestänges an den Gelenken des Greiferrahmens angeschlossenen Leitkufen sind abscherbar und die an dem Gelenk und dem Schwenkgelenk befestigten Diagonal streben halten die Leitkufen von dem Greiferrahmen beabstandet, wobei die Diagonalstrebe mit einer Sollbruchstelle versehen sind, welche bei einer bestimmten Belastung bricht.

Durch die Querhauptaußenteile und die Leitkufen wird der Schlitzwandgreifer innerhalb des Schlitzprofils geführt. Wesentlich sind die weiteren Ausgestaltungsmerkmale, daß die Querhauptaußenteile Durchströmöffnungen für eine Flüssigkeit haben, wobei die Größe der Durchströmöffnungen mittels Klappen variabel verkleinerbar ist; vorgesehen ist, daß die Klappen an dem Querhaupt befestigte, schwenkbare Hartgummiplatten sind.

Es werden damit folgende Effekte erzielt:
a) Beim Ablassen des Greifers in geschlossenem Zustand in den Schlitzgraben strömt die Stützflüssigkeit an dem relativ schlanken Greiferrahmen vorbei durch die Öffnungen, ohne dabei starke Wirbel oder Turbulenzen zu erzeugen, die zu Ausbrüchen, Auskolkungen sogar zu Einstürzen der Wandung führen können.
b) Beim Aufziehen des Greifers sind die Verhältnisse ähnlich wie beim Ablassen. Hier wirkt sich weiterhin positiv aus, daß durch die günstigen Strömungsverhältnisse und geringeren Kohäsionskräfte, die erforderliche Zugkraft zum Aufziehen des Greifers kleiner wird. Unter Beibehaltung der Baggerzugkraft ist dann eine Lastverschiebung zu Gunsten des Greifer-Eigengewichts möglich, was sich günstig auf den Grabeffekt der Greiferschaufeln auswirkt.
c) Beim Schließvorgang der Schaufeln bewegt sich der Greiferrahmen zum Teil geringfügig nach oben, etwa nur mit einem Fünftel der eigentlichen Hubgeschwindigkeit beim Aufziehen. In dieser Phase sind die Öffnungen noch verschlossen, so daß eine geringe Flüssigkeitsauflast wirksam ist und sich positiv auf den Grabeffekt der Schaufeln auswirkt. Sobald der Schließvorgang beendet ist, hebt sich der Greifer ohne Pause mit einer wesentlich höheren Geschwindigkeit von der Sohle ab. Der größere Strömungsdruck öffnet ganz zwangsläufig die Klappen oder andere Verschlußelemente, die Stützflüssigkeit kann wieder frei ohne Staudruck und Turbulenzen am Greiferkörper vorbei strömen.

Bei Arbeiten in einem mit einer Stützflüssigkeit gefüllten Schlitz ist der bei Heben des Schlitzwandgreifers entstehende Strömungswiderstand ca. 30 bis 50 KN, der durch die Durchström-Öffnungen erheblich reduziert wird. Der Einbau von Klappen, insbesondere von Hartgummiplatten in den Durchströmöffnungen bewirkt eine Flüssigkeitsauflast beim Graben der Greiferschaufeln.

Eine weitere Ausgestaltung der Erfindung besteht darin, daß das Querhaupt zur Seileinlaufführung eine trompetenförmige Führungstulpe aufweist.

Diese Führungstulpe dient zur Schonung des Hub- und Senkseiles beim Einfädeln in den Greiferkörper. Die Führungstulpe ist so geformt, daß mit einer Fangvorrichtung, bestehend aus dem Fanggestängerohr und den Fangklinken im Falle eines Seilbruches oder einer Greiferverklemmung, eine zugfeste mit großer Kraft beaufschlagbare Verbindung herstellbar ist.

Die durch die beschriebenen Merkmale gekennzeichnete Ausbildungsweise ist in ihrem Aufbau einfach und wegen ihrer Zerlegbarkeit auch leicht demontier- und montierbar. Diese Eigenschaften sind für den praktischen Baustellenbetrieb sehr wichtig. Außerdem ermöglichen die Erfindungsmerkmale es, den Greiferkörper bzw. Greiferrahmen strömungsgünstig zu formen und den Schwerpunkt so tief wie möglich zu legen. Die Zerlegbarkeit ermöglicht es auch, auf der Baustelle mit einfachen Mitteln und entsprechenden Zusatzelementen nach dem Baukastensystem den Greiferrahmen zu verlängern.

Dabei ist erfindungsgemäß auch wesentlich, daß der Seilrollenschlitten nach oben aus dem Greiferrahmen frei ausbaubar ist und daß an dem Seilrollenschlitten die Lagerstellen des Zug-Druckgestänges versenkt zwischen den Greiferrahmenholmen angebracht sind.

Durch die Erfindungsmerkmale wird auch ein Schlitzwandgreifer geschaffen, der gewichtsmäßig wesentlich leichter ist als vergleichbare Ausführungen, und der trotzdem maximale Grabfortschritte zu erzielen vermag, weil er die Möglichkeit bietet, durch den zentrisch in der Schaufelmitte angeordneten Drehantrieb mittels einer Bohrschnecke oder Hakenspirale den Boden vor dem eigentlichen Grabvorgang aufzulockern oder aber bei festeren Bodenformationen eine zusätzliche Auflast zu erzeugen.

Infolge seines geringen Gewichts und der zusätzlich erzielbaren Auf last sowie der strömungsgünstigen Gestaltung sind auch geringere Zugkräfte erforderlich und es können daher herkömmliche Hubgeräte (Bagger) eingesetzt werden.

Weitere Merkmale und Besonderheiten der Erfindung sind den Ausführungsbeispielen zu entnehmen, die in der Zeichnung dargestellt sind.

Es zeigen
- Fig. 1: den oberen Teil eines Greifergestells mit Querhaupt und Außenteilen in Vorderansicht,
- Fig. 2: das Querhaupt mit Außenteilen in Draufsicht,
- Fig. 3: das Querhaupt wie in Fig. 2, jedoch mit zusätzlichen Außenteilen für Kreuzschlitz-Formen,
- Fig. 4: die Greiferschaufeln mit Kraftdrehantrieb und Drehwerkzeug in Vorderansicht,
- Fig. 4a: das Drehwerkzeug, als Hakenspirale ausgeführt,
- Fig. 5: die Greiferschaufeln wie in Fig. 4 und den oberen Teil des dazugehörenden Greiferrahmens in Seitenansicht,
- Fig. 6: einen Schlitzwandgreifer mit Leitkufen in Vorderansicht,
- Fig. 7: den Schlitzwandgreifer wie in Fig. 6 in Draufsicht,
- Fig. 8, 9 und 11: verschiedene Schlitzwandgreifer bei der Auf- und Abwärtsbewegung im Schlitz in Seitenansicht,
- Fig. 10: Schlitzwandgreifer mit Rahmenverlängerung,
- Fig. 12 bis 14: den Schlitzwandgreifer in anderen Ausführungen.

Der seilgeführte oder mittels Teleskophohlstange aufgehängte und zwangsgeführte Schlitzwandgreifer ist mit einem konzentrisch zur Schaufelachse gelagerten Drehwerkzeug versehen. Das Drehwerkzeug besteht aus dem in dem Lagerblock 4 für die Greiferschaufeln 17 untergebrachten Kraftdrehantrieb 2 und einer zur Auflockerung der Schlitzsohle dienenden Bohrschnecke 1 oder einer zur Verhakung mit der Schlitzsohle dienenden Hakenspirale 1a. An den Greiferschaufeln 17 sind die Meißel 24 befestigt. Die längsverlaufenden, den Greiferrahmen 25 bildenden als Rahmenholme ausgebildete Stiele 3 sind hohl oder massiv oder entsprechend dem erforderlichen Gewicht oder der gewünschten Schwerpunktlage mit einem Schwermetall gefüllt. Der mit dem Seilrollenblock 23 lösbar verbundene Lagerblock 4 trägt für die Greiferschaufeln 17 entweder ein Mittellager 5 oder zwei Außenlager 5a. Das auf die Schaufeln 17 wirkende Zug-Druckgestänge 6 verläuft mittig zwischen den den Greiferrahmen 25 bildenden Stielen 3. Es ist oben über versenkte Lager 16 mit dem Seilrollenschlitten 8 gelenkig verbunden. Wird das Querhaupt 7 von den Stielen 3 gelöst, so kann der Seilrollenschlitten 8 frei nach oben hin ausgebaut werden. Zur Schonung des Hub- und Senkseiles beim Einfädeln in dem Querhaupt 7 ist eine Führungstulpe 9 eingebaut. Die Führungstulpe 9 ist so geformt, daß mit einer Fangvorrichtung, bestehend aus dem Fanggestängerohr 10 und den Fangklingen 11 im Falle eines Seilbruchs oder einer Verklemmung des Schlitzwandgreifers eine zugfeste, mit großer Kraft beaufschlagbare Verbindung herstellbar ist. Die Querhauptaußenteile 7a in Fig. 1 dienen der Führung des Schlitzwandgreifers innerhalb des Schlitzprofiles und sind mit Gelenken 12 und Sollbruchelementen 13 ausgestattet, damit sie im Falle einer Verspannung oder Verklemmung des Schlitzwandgreifers unter Einsatz großer Zugkräfte nach unten hin wegklappen und damit dem Schlitzwandgreifer eine kleinere Form geben.

In ähnlicher Weise wie die Querhauptaußenteile 7a in Fig. 1 dient die an der rechten Schlitzwand in Fig. 6 dargestellte Leitkufe 18 mit dem gelenkig gelagerten Stützgestänge 19 und der Diagonalstrebe 20 der Führung des Schlitzwandgreifers, indem wie an der linken Schlitzwand dargestellt bei einer Überlastung die Sollbruchstelle 21 getrennt wird und die Leitkufen 18 einklappen. Der Greiferrahmen 25 ist mittels eines Gelenkes 12 mit dem Stützgestänge 19 verbunden, das mit einem Schwenklager 22 an der Leitkufe 18 befestigt ist.

Die Querhauptaußenteile 7a besitzen Durchströmöffnungen 14, deren Querschnitt durch Klappen 15 oder andere Elemente verändert werden kann. Bei Arbeiten in einem mit einer Stützflüssigkeit, beispielsweise einer Suspension oder Betonit, gefüllten Schlitzgraben werden damit folgende Effekte erzielt:
a) Beim Ablassen des geschlossenen Greifers in den Schlitzgraben sind die Klappen 15 durch den Staudruck der Stutzflüssigkeit geöffnet. Die Stützflüssigkeit strömt an dem Greiferrahmen vorbei durch die Durchströmöffnungen 14, ohne dabei starke Wirbel oder Turbulenzen zu erzeugen, die zu Ausbrüchen, Auskolkungen oder sogar zu Einstürzen der Wandung führen können.
b) Beim Aufziehen des Greifers sind die Verhältnisse ähnlich wie beim Ablassen. Die Klappen 15 sind durch den Staudruck der Stützflüssigkeit geöffnet, der Strömungswiderstand des Greifers wird verringert und unter Beibehaltung der maximalen Baggerzugkraft ist eine Lastverschiebung zugunsten des Greifereigengewichtes möglich, was sich günstig auf den Grabeffekt der Schaufeln auswirkt.
c) Beim Schließvorgang der Greiferschaufeln 17 bewegt sich der Greiferrahmen 25 geringfügig nach oben. Ein seilgeführter Schlitzwandgreifer hebt sich aufgrund der Seilrollenübersetzung mit etwa einem Fünftel der eigentlichen Hubgeschwindigkeit beim Aufziehen nach oben. Der Staudruck der Stützflüssigkeit ist zu gering, die Klappen 15 zu öffnen. Die auf den geschlossenen Klappen 15 wirkende Flüssigkeitsauflast wirkt sich positiv auf den Grabeffekt der Schaufeln aus. Sobald der Schließvorgang beendet ist, hebt sich der Greifer ohne Pause mit einer wesentlich höheren Geschwindigkeit von der Sohle ab. Der Staudruck öffnet die Klappen 15 und der Greifer wird aufgezogen.

Die Fig. 8 bis 11 stellen einige Variationsmöglichkeiten dar. In Fig. 8 ist der geschlossene Greifer bei der Auf- oder Abwärtsbewegung innerhalb des Schlitzes dargestellt. In Fig. 9 ist ein geöffneter Greifer mit in der Sohle eingedrehter Bohrschnecke im Grabzustand dargestellt. In Fig. 10 ist ein Greifer wie nach Fig. 8 jedoch mit Greiferrahmenverlängerung und zusätzlichen Querhauptaußenteilen zur besseren Führung bei besonders großen Schlitztiefen dargestellt. In Fig. 11 ist ein Schlitzwandgreifer mit Leitkufen 18 in geschlossenem Zustand dargestellt.

In Fig. 12 ist eine zusätzliche Ausrüstung des erfindungsgemäßen Schlitzwandgreifers gezeigt. Diese besteht aus einer zwischen dem Rollenblock 23 und dem Lagerblock 4 für die Greiferschaufeln 17 quer zum Schlitzwandverlauf angeordneten untere Schlittenführung 27 und einem am Rollenblock 23 und am Lagerblock 4 angelenkten Hydraulikzylinder 26. Durch entsprechende Beaufschlagung des Hydraulikzylinders 26 wird nun die Stellung des Lagerblocks 4 zum Greiferrahmen 25 in Querrichtung zum Verlauf der Schlitzwand verändert, so daß der Lagerblock 4 mit den Schaufeln 17 außermittig steht und dadurch eine Richtungsänderung des Grabvorganges herbeigeführt wird. Auf diese Weise ist der Schlitzwandgreifer richtungslenkbar.

Zusätzlich ist es möglich, wie aus Fig. 12 weiter erkennbar ist, auch beidseits jeweils zwischen dem Querhaupt 7 und den beiden Querhauptaußenteilen 7a eine obere Schlittenführung 28 anzuordnen, so daß die Querhauptaußenteile 7a gegenüber dem Querhaupt 7 quer zum Schlitzwandverlauf verstellbar sind. Durch diese Maßnahme kann der Richtungskorrekturverlauf des Schlitzwandgreifers noch verbessert werden. Die oberen Schlittenführungen 28 können ebenfalls - nicht dargestellt - über Schiebelager gegenüber dem Greiferrahmen 25 querverschiebbar gelagert sein.

## Patentansprüche

1. Zwangsgeführter Schlitzwandgreifer mit zwei mittels eines Zug-Druckgestänges seil- oder hydraulisch zum Öffnen und Schließen betätigbaren Greiferschaufeln (17), die am unteren Ende des Greiferrahmens (25) an einem Lagerblock (4) angelenkt sind, der aus symmetrisch zur Greiferachse angeordneten längsverlaufenden Stielen gebildet ist, die an einem unteren Rollenblock (23) gabelförmig angesetzt sind und am oberen Ende mittels eines Querhauptes (7) verbunden sind, gekennzeichnet dadurch, daß
a) der Greiferrahmen (25) aus vier Stielen (3) gebildet ist, die an ihren oberen Enden mittels eines lösbar angeordneten Querhauptes (7) verbunden sind,
b) an dem Lagerblock (4) mit einem Kraftdrehantrieb (2) versehen, konzentrisch zur Schaufelachse, im Betrieb zur Sohle gerichtet ein Verankerungsmittel in Form eines Drehwerkzeuges (1) angeordnet ist.

2. Schlitzwandgreifer nach Anspruch 1, dadurch gekennzeichnet, daß das Drehwerkzeug eine Bohrschnecke ist.

3. Schlitzwandgreifer nach Anspruch 1, dadurch gekennzeichnet, daß das Drehwerkzeug eine Hakenspirale ist.

4. Schlitzwandgreifer nach Anspruch 1, dadurch gekennzeichnet, daß die Stiele (3) offene, parallel zur Greiferachse verlaufende von einer Stützflüssigkeit frei umströmbare Profile sind.

5. Schlitzwandgreifer nach Anspruch 4, dadurch gekennzeichnet, daß die Stiele (3) massiv oder hohlräumig sind und mit Füllwerkstoff gleich oder schwerer als Stahl verfüllt werden können.

6. Schlitzwandgreifer nach Anspruch 1, dadurch gekennzeichnet, daß das an den Schaufeln (17) und dem Seilrollenschlitten (8) an den Lagern (16) angelenkte Zug-Druckgestänge zwischen den Stielen (3) innerhalb des Greiferrahmens verläuft.

7. Schlitzwandgreifer nach Anspruch 1, dadurch gekennzeichnet, daß der Lagerblock (4) lösbar mit dem Greiferrahmen (25) verbunden ist.

8. Schlitzwandgreifer nach Anspruch 1, dadurch gekennzeichnet, daß das Querhaupt (7) lösbar mit den Stielen (3) verbunden ist und der Greiferrahmen (25) nach Lösen und Entfernen des Querhauptes (7) oben offen ist.

9. Schlitzwandgreifer nach Anspruch 1, dadurch gekennzeichnet, daß an dem Querhaupt (7) Außenteile (7a) als zur Schlitzwand (W) gerichtete Fuhrungselemente mit Gelenken (12) nach unten hin abklappbar befestigt sind.

10. Schlitzwandgreifer nach Anspruch 1, dadurch gekennzeichnet, daß mittels einer zwischen Rollenblock (23) und Lagerblock (4) quer zum Schlitzwandverlauf angeordneten Schlittenführung (27) und einem am Rollenblock (23) und Lagerblock (4) angelenkten Hydraulikzylinder (26) deren axiale Zuordnung zueinander quer zum Schlitzwandverlauf veränderbar ist.

11. Schlitzwandgreifer nach den Ansprüchen 8 und 9, dadurch gekennzeichnet, daß mittels jeweils einer zwischen dem Querhaupt (7) und den Querhauptaußenteilen (7a) angeordneten oberen Schlittenführung (28) die Querhauptaußenteile (7a) gegenüber dem Querhaupt (7) quer zum Schlitzwandverlauf verschiebbar sind.

12. Schlitzwandgreifer nach den Ansprüchen 1 und 10, dadurch gekennzeichnet, daß zwischen dem Rollenblock (23) und dem Lagerblock (4) ein mittels einer Fixiervorrichtung feststellbares Spur-Drehlager angeordnet ist, mittels welchem der Lagerblock (4) mittels des zwischen Rollenblock (23) und Lagerblock (4) angeordneten Hydraulikzylinders (26) bei fixierter unterer Schlittenführung (27) der letztere gegenüber dem ersteren verdrehbar ist.

13. Schlitzwandgreifer nach Anspruch 9, dadurch gekennzeichnet, daß die Außenteile (7a) an den Überlastsicherungen (13) befestigt sind, welche bei einer bestimmten Belastung brechen oder sich vom Querhaupt (7) lösen.

14. Schlitzwandgreifer nach Anspruch 1, dadurch gekennzeichnet, daß an dem Querhaupt (7) und den Stielen (3) Leitkufen (18) mittels eines Stutzgestänges (19) an einigen der Gelenke (12) angeschlossen sind.

15. Schlitzwandgreifer nach Anspruch 14, dadurch gekennzeichnet, daß die Leitkufen (18) mittels des Stützgestänges (19), und der Schwenkgelenke (22) abscherbar an dem Greiferrahmen (25) angeschlossen sind und daß die an einigen der Gelenke (12) und an einem der Schwenkgelenke (22) befestigte Diagonalstrebe (20) die Leitkufen (18) von dem Greiferrahmen (25) beabstandet hält.

16. Schlitzwandgreifer nach Anspruch 15, dadurch gekennzeichnet, daß die Diagonalstrebe (20) mit einer Sollbruchstelle (21) versehen ist, welche bei einer bestimmten Belastung bricht.

17. Schlitzwandgreifer nach Anspruch 9 oder 14, dadurch gekennzeichnet, daß die Führungselemente in Form der Außenteile (7a) oder die Leitkufen (18) in Querrichtung zu dem Schlitz angeordnet sind.

18. Schlitzwandgreifer nach Anspruch 1, dadurch gekennzeichnet, daß die Querhauptaußenteile (7a) Durchströmöffnungen (14) für eine Flüssigkeit haben.

19. Schlitzwandgreifer nach Anspruch 18, dadurch gekennzeichnet, daß die Größe der Durchströmöffnungen (14) mittels Klappen (15) variabel verkleinerbar ist.

20. Schlitzwandgreifer nach Anspruch 19, dadurch gekennzeichnet, daß die Klappen (15) an dem Querhaupt (7) befestigte, schwenkbare Hartgummiplatten sind.

21. Schlitzwandgreifer nach Anspruch 1, dadurch gekennzeichnet, daß das Querhaupt (7) zur Seileinlaufführung eine trompetenförmige Führungstulpe (9) aufweist.

22. Schlitzwandgreifer nach Anspruch 21, dadurch gekennzeichnet, daß mittels an dem Fanggestängerohr (10) angeordneter Fangklinken (11) durch zentrisches Einführen des Fanggestängerohres (10) in die Führungstulpe (9) eine Zug- und Verriegelungsverbindung herstellbar ist.

23. Schlitzwandgreifer nach Anspruch 1, dadurch gekennzeichnet, daß der Seilrollenschlitten (8) nach oben aus dem Greiferrahmen (3) frei ausbaubar ist.

24. Schlitzwandgreifer nach Anspruch 1, dadurch gekennzeichnet, daß an dem Seilrollenschlitten (8) die Lagerstellen (16) des Zug-Druckgestänges (6) versenkt zwischen den Greiferrahmenholmen (3) angebracht sind.

## Claims

1. Forcibly guided trench wall grab with two buckets (17) operable by cable or hydraulically by means of a tension-compression linkage for opening and closing purposes and which at the lower end of the grab frame (25) are articulated to a bearing block (4), which is formed from longitudinally directed shafts (3) arranged symmetrically to the grab axis and mounted in fork-like manner on a lower roller block (23) and connected at the upper end by means of a crossbeam (7), characterized in that
a) the grab frame (25) is formed from four shafts (3), which are connected at their upper ends by means of a detachably arranged crossbeam (7),
b) an anchoring means in the form of a rotary tool is located on the bearing block (4), is provided with a power rotary drive (2), is concentric to the bucket axis and in operation is directed towards the base.

2. Trench wall grab according to claim 1, characterized in that the rotary tool is a soil auger.

3. Trench wall grab according to claim 1, characterized in that the rotary tool is a hook spiral.

4. Trench wall grab according to claim 1, characterized in that the shafts (3) are open profiles running parallel to the grab axis and around which there is a free support fluid flow.

5. Trench wall grab according to claim 4, characterized in that the shafts (3) are solid or provided with cavities and can be filled with a filling material of the same weight or heavier than steel.

6. Trench wall grab according to claim 1, characterized in that the tension-compression linkage articulated to the buckets (17) and cable pulley slide (8) on the bearing (16) runs between the shafts (3) within the grab frame.

7. Trench wall grab according to claim 1, characterized in that the bearing block (4) is detachably connected to the grab frame (25).

8. Trench wall grab according to claim 1, characterized in that the crossbeam is detachably connected to the shafts (3) and the grab frame (25) is open at the top after releasing and removing the crossbeam (7).

9. Trench wall grab according to claim 1, characterized in that to the cross-beam (7) outer parts are fixed in fold-down manner as guide elements directed towards the trench wall (W) with joints (12).

10. Trench wall grab according to claim 1, characterized in that by means of a slide conveyor (27) arranged between the roller block (23) and the bearing block (4) tranversely to the trench wall and a hydraulic cylinder (26) articulated to the roller block (23) and the bearing block (4), whose axial, mutual association is variable transversely to the trench wall.

11. Trench wall grab according to claims 8 and 9, characterized in that by means of an upper slide conveyor (28) arranged between the crossbeam (7) and the crossbeam outer parts (7a) the latter can be moved with respect to the crossbeam (7) transversely to the trench wall.

12. Trench wall grab according to claims 1 and 10, characterized in that between the roller block (23) and the bearing block (4) there is a step pivot bearing fixable by means of a fixing device and by means of which the bearing block (4) can be rotated by the hydraulic cylinder (26) located between the roller block (23) and the bearing block (4) with fixed lower slide conveyor (27) of the latter with respect to the former.

13. Trench wall grab according to claim 9, characterized in that the outer parts (7a) are fixed to overload safety devices (13), which in the case of a given loading either break or are detached from the crossbeam (7).

14. Trench wall grab according to claim 1, characterized in that to the cross-beam (7) and shafts (3) guide runners (18) are connected to certain of the joints (12) by means of a support linkage (19).

15. Trench wall grab according to claim 14, characterized in that the guide runners (18) are connected by means of the support linkage (19) and the swivel joints (22) are connected in shear-off manner to the grab frame (25) and that the diagonal strut (20) fixed to certain of the joints (12) and to one of the swivel joints (22) keeps the guide runners (18) spaced from the grab frame (25).

16. Trench wall grab according to claim 15, characterized in that the diagonal strut (20) is provided with a predetermined breaking point (21), which breaks under a given load.

17. Trench wall grab according to claim 9 or 14, characterized in that the guide elements in the form of the outer parts (7a) or the guide runners (18) are arranged transversely to the trench.

18. Trench wall grab according to claim 1, characterized in that the crossbeam outer parts (7a) have through-flow openings (14) for a fluid.

19. Trench wall grab according to claim 18, characterized in that the size of the flow openings (14) can be reduced in variable manner by means of flaps (15).

20. Trench wall grab according to claim 19, characterized in that the flaps (15) are pivotable hard rubber plates fixed to the crossbeam (7).

21. Trench wall grab according to claim 1, characterized in that the crossbeam (7) has a trumpet-shaped guide member (9) for guiding cable entry.

22. Trench wall grab according to claim 21, characterized in that a tension and locking connection can be produced by means of a catch pawl (11) located on the catch linkage pipe (10) into the guide member (9).

23. Trench wall grab according to claim 1, characterized in that the cable pulley slide (8) can be freely upwardly extended out of the grab frame (3).

24. Trench wall grab according to claim 1, characterized in that on the cable pulley slide (8) the bearing points (16) of the tension-compression linkage are fixed in countersunk manner between the grab frame members (3).

## Revendications

1. Godet d'excavation à guidage forcé par les parois d'une tranchée, comprenant deux pelles de godet actionnables en ouverture et en fermeture au moyen d'une tringlerie de traction et de poussée (17) hydraulique ou à câble, qui sont articulées à un bloc palier (4) à l'extrémité inférieure du châssis du godet (25), bloc constitué par des tiges (3) s'étendant longitudinalement symétriquement à l'axe du godet, tiges qui sont installées sous la forme de fourchettes à un bloc à galet (23) arrière et reliées à l'extrémité supérieure au moyen d'une tête transversale (7), caractérisé en ce que :
a) le châssis (25) du godet est formé par quatre tiges (3) qui sont reliées entre elles à une extrémité supérieure au moyen d'une tête transversale (7) montée de manière amovible,
b) le bloc palier (4) comporte un moyen d'ancrage en forme d'outil rotatif (1) prévu avec un moyen d'entraînement en rotation (2) qui en fonctionnement est dirigé vers le fond de la tranchée concentrique à l'axe des pelles.

2. Godet d'excavation à guidage forcé par les parois d'une tranchée selon la revendication 1, caractérisé en ce que l'outil de forage est une vis de forage.

3. Godet d'excavation à guidage forcé par les parois d'une tranchée selon la revendication 1, caractérisé en ce que l'outil de forage est un crochet en hélice.

4. Godet d'excavation à guidage forcé par les parois d'une tranchée selon la revendication 1, caractérisé en ce que les tiges (3) sont des profils ouverts s'étendant parallèlement à l'axe du godet pouvant être rincé librement par un liquide de soutien.

5. Godet d'excavation à guidage forcé par les parois d'une tranchée selon la revendication 4, caractérisé en ce que les tiges sont massives ou creuses et peuvent être remplies par une matière de remplissage de manière à avoir au moins le poids de l'acier.

6. Godet d'excavation à guidage forcé par les parois d'une tranchée selon la revendication 1, caractérisé en ce que la tringlerie de traction et de poussée articulée aux pelles (17) et au traîneau à câble (8), au palier (16), s'étendent entre les tiges (3) à l'intérieur du châssis du godet.

7. Godet d'excavation à guidage forcé par les parois d'une tranchée selon la revendication 1, caractérisé en ce que le bloc palier (4) est relié de manière amovible au châssis du godet (25).

8. Godet d'excavation à guidage forcé par les parois d'une tranchée selon la revendication 1, caractérisé en ce que la tête transversale (7) est reliée de manière amovible aux tiges (3) et le châssis (25) du godet est ouvert vers le haut après le décrochement et l'éloignement de la tête transversale (7).

9. Godet d'excavation à guidage forcé par les parois d'une tranchée selon la revendication 1, caractérisé en ce que des pièces extérieures (7a), réalisées en tant qu'éléments de guidage dirigés vers les parois de la tranchée (W), sont fixées par des articulations (12) de manière rabattable vers le bas à la tête transversale (7).

10. Godet d'excavation à guidage forcé par les parois d'une tranchée selon la revendication 1, caractérisé en ce que leur position axiale de l'une par rapport à l'autre est modifiable transversalement à la direction des parois de la trachée au moyen d'un traîneau de guidage (27) du traîneau situé entre le bloc à galet (23) et le bloc palier (4) transversalement à la direction des parois de la tranchée et d'un vérin hydraulique (26) articulé au bloc à galet (23) et au bloc palier (4).

11. Godet d'excavation à guidage forcé par les parois d'une tranchée selon les revendications 8 et 9, caractérisé en ce qu'au moyen de chaque fois un traîneau de guidage supérieur situé entre la tête transversale (7) et les parties extérieures (7a) de la tête transversale, les parties extérieures de la tête transversale peuvent être coulissées par-dessus la tête transversale (7) transversalement à la direction des parois de la tranchée.

12. Godet d'excavation à guidage forcé par les parois d'une tranchée selon les revendications 1 et 10, caractérisé en ce qu'entre le bloc à galet (23) et le bloc palier (4) se trouve un palier tournant sur piste qui peut se bloquer et permet de tourner le bloc (4) à l'aide du vérin hydraulique (26) lui-même monté entre les blocs (23) et (4), lorsque le chariot inférieur de guidage (27) est bloqué.

13. Godet d'excavation à guidage forcé par les parois d'une tranchée selon la revendication 9, caractérisé en ce que les parties extérieures (7a) sont fixées aux protections de surcharge (13), protections qui, pour une charge donnée, casse ou se sépare de la tête transversale (7).

14. Godet d'excavation à guidage forcé par les parois d'une tranchée selon la revendication 1, caractérisé en ce que des patins de guidage (18) sont reliés à certaines des articulations (12) de la tête transversale (7) et des tiges (3) par des barres d'appui (19).

15. Godet d'excavation à guidage forcé par les parois d'une tranchée selon la revendication 14, caractérisé en ce que les patins de guidage (18) sont reliés en pouvant être cisaillés au châssis du godet (25) au moyen de tiges d'appui (19) et des articulations pivotantes (22) et en ce que l'entretoise (20) en diagonale fixée à certaines articulations (12) et des articulations pivotantes (22) maintiennent les parties (18) écartées du châssis du godet (25).

16. Godet d'excavation à guidage forcé par les parois d'une tranchée selon la revendication 15, caractérisé en ce que l'entretoise en diagonale (20) comporte un point de rupture de consigne (21) qui casse pour une charge déterminée.

17. Godet d'excavation à guidage forcé par les parois d'une tranchée selon la revendication 9 ou 14, caractérisé en ce que les éléments de guidage constitués par la partie extérieure (7a) ou les parties (18) sont disposés transversalement à la direction de la tranchée.

18. Godet d'excavation à guidage forcé par les parois d'une tranchée selon la revendication 1, caractérisé en ce que les parties extérieures (7a) de la tête transversale possèdent des passages d'écoulement (14) pour un liquide.

19. Godet d'excavation à guidage forcé par les parois d'une tranchée selon la revendication 18, caractérisé en ce que la taille des passages d'écoulement (14) peut être diminuée de façon variable par des clapets (15).

20. Godet d'excavation à guidage forcé par les parois d'une tranchée selon la revendication 19, caractérisé en ce que les clapets (15) sont des plaques de caoutchouc dur fixées de façon basculante à la tête transversale (7).

21. Godet d'excavation à guidage forcé par les parois d'une tranchée selon la revendication 1, caractérisé en ce que la tête transversale (7) présente une tulipe de guidage (9) en forme de trompette comme guide d'entrée des câbles dans la tête transversale (7).

22. Godet d'excavation à guidage forcé par les parois d'une tranchée selon la revendication 21, caractérisé en ce qu'à l'aide de verrous d'encliquetage (11) prévus sur le tube de la tige d'accrochage (10), par introduction centrée du tube (10) dans la tulipe de guidage (9), on réalise une liaison verrouillée en traction.

23. Godet d'excavation à guidage forcé par les parois d'une tranchée selon la revendication 1, caractérisé en ce que le chariot à galet de câble (8) se démonte librement par le dessus du châssis (3).

24. Godet d'excavation à guidage forcé par les parois d'une tranchée selon la revendication 1, caractérisé en ce que sur le chariot (8), les points de palier (16) de la tringlerie de traction et de pression (6) sont escamotés entre les longerons (3) du châssis.
